# EUROPÄISCHE PATENTSCHRIFT

(11) **EP 0 752 088 B1**
(45) Veröffentlichungstag und Bekanntmachung des Hinweises auf die Patenterteilung: **26.11.1997**
(21) Anmeldenummer: 95913118.6
(22) Anmeldetag: 15.03.1995
(51) Int. Cl.: F28F 1/40, F24H 9/00, F28F 21/08

(54) **WÄRMETAUSCHERROHR FÜR HEIZKESSEL**
HEAT EXCHANGER TUBE FOR HEATING BOILERS
TUBE ECHANGEUR DE CHALEUR POUR CHAUDIERE DE CHAUFFAGE

(30) Priorität: 24.03.1994 DE 9405062 U
(43) Veröffentlichungstag der Anmeldung: 08.01.1997
(73) Patentinhaber: HOVAL INTERLIZ AG, FL-9490 Vaduz-Neugut (LI)
(72) Erfinder: KUNKEL, Wolfgang, FL-9495 Triesten (LI)
(74) Vertreter: Hosbach, Hans Ulrich
(86) Internationale Anmeldenummer: EP9500957
(87) Internationale Veröffentlichungsnummer: WO9525937

(56) Entgegenhaltungen:
- EP-A- 0 532 794
- DE-A- 1 452 244
- DE-A- 2 227 955
- DE-B- 1 290 388
- DE-U- 9 309 771
- GB-A- B17 909
- US-A- 2 779 972

## Beschreibung

Die Erfindung betrifft ein Wärmetauscherrohr für Heizkessel, insbesondere für Gas-Brennwertkessel, gemäß dem Oberbegriff des Anspruchs 1.

Bei Brennwertkesseln, die hauptsächlich bei mit einer Gasfeuerung betriebenen Heizkesseln vorkommen, werden die Verbrennungsgase bis zur Kondensation der Abgasfeuchtigkeit abgekühlt, um auch die Kondensationswärme auszunutzen. Voraussetzung dafür ist, daß der Heizkessel mit einer Kesselwassertemperatur betrieben wird, die am Ende des Verbrennungsgasweges durch den Heizkessel niedriger ist als die Taupunkttemperatur der Verbrennungsgase. Man ist bestrebt, auf einem möglichst kurzen Weg der Verbrennungsgase durch die wassergekühlten Wärmetauscherrohre des Heizkessels die Verbrennungsgase von der hohen Eintrittstemperatur, die bei neuzeitlichen Gasbrennern bei etwa 850 °C liegen kann, auf die zwischen der Taupunkttemperatur und der am Heizwasserrücklauf des Heizkessels mit z. B. 30 °C herrschenden niedrigsten Kesselwassertemperatur abzukühlen. Bekannt sind dazu Wärmetauscherrohre, die aus einem zylindrischen glattwandigen Außenrohr aus einem gegen das Abgaskondensat säurekorrosionsbeständigem Stahl und einem in das Außenrohr eingeschobenen, im Querschnitt sternförmigen Profileinsatz aus Aluminium bestehen. Für Heizkessel der meist gebräuchlichen Bauweise muß das Außenrohr aus Stahl bestehen, um an seinen Enden in Rohrböden bzw. Rohrplatten eingeschweißt werden zu können, die den die Wärmetauscherrohre umgebenden Kesselwasserraum einerseits von der Brennkammer und andererseits von dem Abgassammler des Heizkessels trennen. Das Verbundrohr aus Stahl-Außenrohr und Aluminium-Profileinsatz kann mit hohen Gaseintrittstemperaturen beaufschlagt werden, weil Aluminium einen größeren Ausdehnungskoeffizienten hat als Stahl, so daß der Profileinsatz an seinen Berührungsstellen mit dem Außenrohr mit einem bei steigender Temperatur sogar stärker werdenden Druck mit dem Außenrohr in wärmeleitendem Kontakt bleibt. Bei dem bekannten Verbundrohr ist der Wärmeübergang von dem sternförmigen Aluminium-Profileinsatz an das Stahl-Außenrohr dadurch bestimmt und begrenzt, daß der Profileinsatz das Außenrohr nur an den Kammflächen der strahlenförmigen Arme des Profileinsatzes berührt, die im Querschnitt verhältnismäßig dünnwandig sind, um einen ausreichenden lichten Querschnitt im Außenrohr für die Verbrennungsgasströmung freizulassen. Es hat sich ferner für das Einschweißen des Stahl-Außenrohres in die Rohrplatten als notwendig gezeigt, daß an den Enden des Außenrohres die Enden des sternförmigen Aluminium-Profileinsatzes ausreichend zurückversetzt sein müssen, um zu verhindern, daß die strahlenförmigen Arme des Aluminium-Profileinsatzes durch die an den Außenrohrenden entstehende Schweißhitze zerstört werden.

Die Erfindung hat zur Aufgabe, ein Wärmetauscherrohr der eingangs genannten Art zu schaffen, das eine noch größere Wärmeübertragungsleistung von den Verbrennungsgasen an das Kesselwasser ermöglicht und dabei einfach hergestellt sowie beim Einbau in einen Heizkessel weiterverarbeitet werden kann. Diese Aufgabe löst die Erfindung durch die Ausbildung des als Verbundrohr aus Stahl-Außenrohr und Aluminium-Profileinsatz beschaffenen Wärmetauscherrohres mit den Merkmalen des Anspruchs 1.

Der rohrkörperförmige Profileinsatz des erfindungsgemäßen Wärmetauscherrohres kann einerseits mit einer sehr großen, von den Verbrennungsgasen wärmeaufnehmenden Innenoberfläche ausgebildet werden, vorzugsweise mit innenseitig an den beiden Halbschalen kammartig angeordneten Rippen, und liegt vor allem im Vergleich zu den bekannten Sternprofilen mit einer wesentlich größeren Außenoberfläche an der Innenseite des wassergekühlten Stahl-Außenrohres an, wodurch die Märmeübertragungsleistung von den Verbrennungsgasen an das Kesselwasser bedeutend gesteigert wird. Es wurde in Versuchen festgestellt, daß bei einem Brennwertkessel, bei dem das Rücklaufheizwasser beim Eintritt in den Heizkessel eine Wassertemperatur von etwa 30 °C hat, mit einer Rohrlänge des erfindungsgemäßen Wärmetauscherrohres von nur 50 cm erreicht werden kann, daß die mit einer Temperatur von etwa 850 °C in das Wärmetauscherrohr eintretenden Verbrennungsgase in dem erfindungsgemäßen Wärmetauscherrohr auf eine nur noch wenig über der Rücklaufwassertemperatur liegende Austrittstemperatur von etwa 48 °C heruntergekühlt werden können. Dieses hervorragende Ergebnis ist mit keinem bisher bekannten und für Brennwertkessel tauglichen Wärmetauscherrohr erreichbar gewesen. Die Kürze des Wärmetauscherrohres führt zu dem weiteren wesentlichen Vorteil, daß der Brennwertkessel insgesamt bei vertikaler Anordnung der Wärmetauscherrohre niedriger bzw. bei horizontaler Anordnung der Wärmetauscherrohre kürzer und damit raumsparender ausgebildet werden kann. Trotz der Ausbildung des Profileinsatzes mit einer großen Berührungsoberfläche zum Außenrohr und mit einer großen Heizflächendichte im Innern ist der rohrkörperförmige Profileinsatz durch die Unterteilung in zwei Halbschalen und durch die Ausbildung jeder Halbschale mit ihren Rippen als einseitig offenes Profil einfach und preisgünstig herstellbar. Für die Herstellung durch Strangpressen werden keine sogenannten fliegenden Kerne in der Ziehmatrize benötigt, die daher billig und auch dauerhaltbar wird. Als besonderer Vorteil hat sich für die Weiterverarbeitung des erfindungsgemäßen Wärmetauscherrohres bzw. für seinen Einbau in einen Heizkessel herausgestellt, daß beim Einschweißen des Außenrohres in eine Rohrplatte dank der extrem großen Wärmeübergangs-Kontaktfläche und Wärmeableitfähigkeit des Profileinsatzes keine Zerstörung des Aluminium-Profileinsatzes eintritt, wenn das Ende des Profileinsatzes bündig bis an das in die Rohrplatte einzuschweißende Ende des Außenrohres heranreicht. Das Wärmetauscherrohr braucht also nicht mit gegenüber den Außenrohrenden zurückversetzten Profileinsatzenden hergestellt zu werden, sondern kann für den Einbau in einen Heizkessel mit einem einfachen geraden Schnitt in der benötigten Länge von hergestellter langer Meterware abgetrennt werden. Die Ausbildung der sich berührenden Längsränder der beiden Halbschalen mit einer aus nutförmigen Vertiefungen und rippenartigen Vorsprüngen bestehenden Art Labyrinthdichtung wird eine Spaltbildung verhindert, durch die Abgas oder Kondensat zwischen den Aluminium-Profileinsatz und das Stahl-Außenrohr eindringen und zu einer Spaltkorrosion führen könnte. Wenn der Profileinsatz in der einfachsten Ausgestaltungsform des erfindungsgemäßen Wärmetauscherrohres unmittelbar auf der gesamten Umfangsfläche des Rohrkörpers am Außenrohr anliegt, kann die Herstellung des Wärmetauscherrohres in einfacher Weise so erfolgen, daß der Rohrkörper einen Außendurchmesser hat, der im wesentlichen dem Innendurchmesser des Außenrohres entspricht und nur so geringfügig kleiner ist, daß der Rohrkörper mühelos in das Außenrohr eingeschoben werden kann, und daß danach das Außenrohr durch eine bleibende Zusammendrückungsverformung des gesamten Außenrohrumfanges, zum Beispiel durch einen Walz- oder Ziehvorgang, radial zusammengedrückt und gegen den Aluminium-Profileinsatz angedrückt wird. Hierdurch werden die sich berührenden Längsränder der beiden Halbschalen sowie der Rohrkörper und das Außenrohr dermaßen dicht zusammengepreßt, daß keinerlei Spalt vorhanden ist. Dies ist auch wichtig für die Stirnseiten der durch die Rohrplatten hindurchragenden Enden des Wärmetauscherrohres, damit auch dort kein Abgas oder Kondensat zwischen den Rohrkörper des Aluminium-Profileinsatzes und das Stahl-Außenrohr eindringen kann.

in den Unteransprüchen sind vorteilhafte Weiterbildungen des erfindungsgemäßen Wärmetauscherrohres gekennzeichnet.

In der Zeichnung sind verschiedene Ausführungsbeispiele des erfindungsgemäßen Wärmetauscherrohres dargestellt. Es zeigt
Figur 1 eine Ausführungsform des Wärmetauscherrohres mit einem unmittelbar am Stahl-Außenrohr anliegenden Aluminium-Profileinsatz;
Figur 2 eine Ausführungsform nach Art der Figur 1 mit einer einfachen zusätzlichen Maßnahme zur Vergrößerung der Innenoberfläche;
Figur 3 eine Ausführungsform mit einem mittelbar über ein Zwischenprofil an dem Außenrohr anliegenden Profileinsatz nach Art der Figur 1.

Das in Figur 1 dargestellte Wärmetauscherrohr besteht aus einem zylindrischen glattwandigen Außenrohr 1 aus einem korrosionsfesten Chromstahl und einem Profileinsatz 2 aus Aluminium. Der Profileinsatz 2 wird von einem Rohrkörper gebildet, der in einer durch die Außenrohrlängsachse verlaufenden Teilungsebene in zwei Halbschalen 3, 4 unterteilt ist. Auf ihrer Schaleninnenseite sind die beiden Halbschalen 3, 4 mit Rippen 5 ausgebildet, die sich in Längsrichtung des Außenrohres 1 erstrecken und so in den lichten Querschnitt des Rohrkörpers hineinragen, daß jede Halbschale 3, 4 mit ihren Rippen 5 ein einseitig offenes Profil bildet, so daß die Halbschalen mit ihren Rippen mit einem Strangpreßwerkzeug bzw. einer Ziehmatrize ohne einen sogenannten fliegenden Kern einfach und billig hergestellt werden können. In besonders vorteilhafter Weise sind die Rippen 5, wie das Ausführungsbeispiel der Figur 1 zeigt, kammartig und senkrecht zu der Teilungsebene stehend an der Innenseite der beiden Halbschalen 3, 4 angeordnet, wobei die Rippen 5 der beiden Halbschalen 3, 4 paarweise einander gegenüberliegen und sich bis zur oder wenigstens bis in die Nähe der Teilungsebene erstrecken. Insbesondere bei dieser kammartigen Anordnung der Rippen 5 können die Rippen bei der Strangpreßherstellung der Halbschalen mit einer in Längsrichtung des Außenrohres 1 bzw. der Halbschalen 3, 4 verlaufenden riffelartigen Oberflächenprofilierung versehen werden, die eine sehr wirksame Vergrößerung der von den Verbrennungsgasen beaufschlagten wärmeaufnehmenden Innenoberfläche des Profileinsatzes 2 ergibt. An ihren in der Teilungsebene sich berührenden Längsrändern 6 sind die beiden Halbschalen 3, 4 mit nutförmigen Vertiefungen 7 und rippenartigen Vorsprüngen 8 ausgebildet, die senkrecht zur Teilungsebene ineinandersteckbar sind und mit denen die Längsränder in der Art einer Labyrinthdichtung ineinandergreifen. Die Abdichtung der beiden Stoßstellen zwischen den Halbschalenlängsrändern ist wichtig, damit kein Spalt entsteht, durch den Abgas oder Kondensat zwischen den Rohrkörper des Profileinsatzes 2 und das Außenrohr 1 eindringt und dort zu einer Spaltkorrosion führt. Wenn die beiden Halbschalen, wie die Figur 1 veranschaulicht, an dem einen Längsrand mit einer nutförmigen Vertiefung und an dem anderen Längsrand mit einem rippenartigen Vorsprung ausgebildet sind, können die beiden Halbschalen von dem gleichen durch Strangpressen hergestellten Profilstrang in der benötigten Länge abgetrennt werden und paßt die eine Halbschale um 180° in der Längsachse herumgedreht auf die andere Halbschale. Die Figur 1 zeigt das Wärmetauscherrohr der Deutlichkeit halber in noch nicht endgültig fertiggestelltem Zustand. Der aus den beiden Halbschalen 3, 4 zusammengefügte Rohrkörper, der bei dem Ausführungsbeispiel der Figur 1 unmittelbar auf seiner gesamten Umfangsfläche am Außenrohr 1 anliegt, ist mit einem Außendurchmesser hergestellt, der geringfügig kleiner ist als der Innendurchmesser des Außenrohres, damit der Rohrkörper bzw. der Profileinsatz 2 sich problemlos in das Außenrohr einschieben läßt. Danach wird das Außenrohr durch einen Walz- oder Ziehvorgang auf seinem gesamten Umfang einer radialen bleibenden Zusammendrückungsverformung unterzogen, um das Außenrohr und den Profileinsatz zu einem für die Wärmeübertragung wichtigen intensiven Kontakt der gesamten Außenrohrinnenfläche und gesamten Profileinsatzaußenfläche aneinanderzudrücken. Hierdurch werden auch die mit den Vertiefungen und Vorsprüngen ineinandergreifenden Längsränder der beiden Halbschalen derart spaltfrei und gegen Abgas oder Kondensat absolut dicht zusammengepreßt, daß nicht einmal in einem Mikroschliff des Querschnitts des fertigen Wärmetauscherrohres eine Naht zwischen den Längsrändern der Halbschalen festzustellen ist. Die spaltfreie Zusammendrückung von Außenrohr und Profileinsatz an den sich berührenden Umfangsflächen verhindert ferner, daß an der Stirnseite des in einen Heizkessel eingebauten Wärmetauscherrohres Abgas oder Kondensat zwischen Außenrohr und Profileinsatz eindringen kann. Die extrem hohe Wärmeübertragungsfähigkeit des Wärmetauscherrohres zwischen Profileinsatz und Außenrohr wirkt sich auch für den umgekehrten Wärmefluß beim Einschweißen der Wärmetauscherrohrenden in Rohrböden bzw. Rohrplatten eines Heizkessels überraschend vorteilhaft aus. Einschweißversuche haben gezeigt, daß auch bei bündiger Stirnseite des Aluminium-Profileinsatzes mit dem Chromstahl-Außenrohr das Aluminium erstaunlicherweise nicht beschädigt wird oder wegschmilzt, obwohl das Chromstahlaußenrohr mit flüssiger Schweißwerkstoffschmelze mit der Rohrplatte des Heizkessels verbunden werden muß. Das Wärmetauscherrohr kann deshalb in den für einen Heizkessel benötigten Längen mit einem einfachen geraden Trenn- oder Sägeschnitt oder dergleichen von fertig hergestellter Meterware des Wärmetauscherrohres abgetrennt werden.

Die Figur 2 zeigt ein der Figur 1 ähnliches Ausführungsbeispiel, bei dem die Spitzen der kammartig angeordneten Rippen 5 einen solchen Abstand voneinander einhalten, daß zwischen die Spitzen ein plattenförmiges Flachprofil 9 aus Aluminium eingelegt werden kann. Die Rippenlänge ist so bemessen, daß beim Zusammenfügen der Halbschalen 3, 4 zu dem rohrkörperförmigen Profileinsatz die Kammspitzen mit ihren dem Rippenquerschnitt entsprechenden Stirnflächen satt und spaltfrei an das Flachprofil 9 angepreßt werden, um eine zuverlässig wärmeleitende Berührung zwischen dem Flachprofil und den Rippen zu erzeugen. Außerdem können auch die sich berührenden Längsränder der beiden Halbschalen so ausgebildet sein, daß sie die Längsränder des Flachprofils einfassen und am fertig hergestellten Wärmetauscherrohr gut wärmeleitend zwischen sich einklemmen. Mit Hilfe des zwischen die Halbschalen eingelegten Flachprofils kann die wärmeaufnehmende Innenoberfläche des Profileinsatzes 2 nochmals in einfacher und billiger Weise um einen erheblichen Betrag in der Größenordnung von 10 % oder mehr vergrößert werden.

Die Figur 3 zeigt ein Ausführungsbeispiel, bei dem der Aluminium-Profileinsatz 2 nach Art der Figur 1 nicht unmittelbar mit seiner Außenseite die Innenseite des Außenrohres 1 berührt, sondern einen den Innendurchmesser des Außenrohres 1 wesentlich unterschreitenden Außendurchmesser aufweist. In dem dadurch gebildeten Ringraum zwischen Außenrohr 1 und Profileinsatz 2 ist ein ringzylindrisches Zwischenprofil 10 aus Aluminium angeordnet. Dieses Zwischenprofil 10 besteht aus einer Rohrwand, die mit ihrer gesamten äußeren Umfangsfläche an der gesamten Innenfläche des Außenrohres 1 wärmeleitend anliegt, und einer Mehrzahl von radial an der Innenseite des Rohrkörpers angeordneten Rippen 11, die bis an die Außenseite des Profileinsatzes 2 heranreichen und die Außenseite des Profileinsatzes flächig und wärmeleitend berühren. Das Zwischenprofil 10 ist ähnlich wie der innere Profileinsatz 2 in einer durch die Außenrohrlängsachse verlaufenden Teilungsebene in zwei einseitig offene Zwischenprofilhälften unterteilt, die also auch mit einer einfachen Ziehmatrize ohne fliegenden Kern durch Strangpressen von Aluminium hergestellt werden können. Das Zwischenprofil 10 ist ähnlich wie der anhand der Figur 1 beschriebene Profileinsatz 2 mit abdichtend sich berührenden beziehungsweise ineinandergreifenden Längsrändern der beiden Zwischenprofilhälften ausgebildet. Gegenüber der Ausführungsform der Figur 1 kann mit der Ausführungsform der Figur 3 die von den Verbrennungsgasen berührbare und wärmeaufnehmende innere Gesamtoberfläche des Wärmetauscherrohres um gut 100 % gesteigert werden. Dadurch läßt sich die Länge des Wärmetauscherrohres noch weiter wesentlich verkürzen, um in einem Brennwertkessel die Verbrennungsgase von einer Eintrittstemperatur von zum Beispiel 850 °C auf eine deutlich unter der Taupunktgrenze der Verbrennungsgase liegende Austrittstemperatur von zum Beispiel 48 °C abzukühlen.

## Patentansprüche

1. Wärmetauscherrohr für Heizkessel, insbesondere für Gas-Brennwertkessel, bestehend aus einem zylindrischen glattwandigen Außenrohr (1) aus Stahl, das von den Abgasen der Heizkesselfeuerung durchströmt wird und außenseitig vom Heizkesselwasser umgeben ist, und einem in das Außenrohr eingeschobenen Profileinsatz (2) aus Aluminium, der zur Vergrößerung der inneren Oberfläche des Außenrohres in dessen Längsrichtung verlaufende Rippen (5) aufweist und mit dem Außenrohr in wärmeleitender Berührung steht, dadurch gekennzeichnet, daß der Profileinsatz (2) aus einem Rohrkörper besteht, der in einer durch die Außenrohrlängsachse verlaufenden Teilungsebene in zwei Halbschalen (3,4) unterteilt ist, daß die beiden Halbschalen an ihren sich berührenden Längsrändern (6) mit nutförmigen Vertiefungen (7) und rippenartigen Vorsprüngen (8) ausgebildet sind und damit senkrecht zur Teilungsebene dichtungsartig ineinandergreifen, und daß beide Halbschalen (3,4) auf ihrer Schaleninnenseite in einer solchen Weise mit in den lichten Querschnitt des Rohrkörpers hineinragenden, in Längsrichtung des Außenrohres sich erstreckenden Rippen (5) ausgebildet sind, daß jede Halbschale mit ihren Rippen ein einseitig offenes Profil bildet.

2. Wärmetauscherrohr nach Anspruch 1, dadurch gekennzeichnet, daß die beiden Halbschalen (3,4) innenseitig mit kammartig angeordneten Rippen (5) ausgebildet sind, die senkrecht zu der Teilungsebene stehen und paarweise einander gegenüberliegend sich bis zur Teilungsebene erstrecken.

3. Wärmetauscherrohr nach Anspruch 1 oder 2, dadurch gekennzeichnet, daß die beiden Halbschalen (6) jeweils an einem Längsrand mit einer Abdichtungsnut (7) und am anderen Längsrand (6) mit einer der Nutform angepaßten Abdichtungsrippe (8) ausgebildet sind.

4. Wärmetauscherrohr nach einem der Ansprüche 1 bis 3, dadurch gekennzeichnet, daß die Rippen (5) mit einer in der Längsrichtung des Außenrohres beziehungsweise der Halbschalen verlaufenden riffelartigen Oberflächenprofilierung versehen sind.

5. Wärmetauscherrohr nach Anspruch 1, dadurch gekennzeichnet, daß der aus den beiden Halbschalen (3,4) zusammengefügte Profileinsatz (2) einen im wesentlichen dem Innendurchmesser des Außenrohres (1) entsprechenden Außendurchmesser hat und auf seiner gesamten Umfangsfläche unmittelbar am Außenrohr anliegt und daß der Profileinsatz (2) durch eine radiale bleibende Zusammendrückungsverformung des gesamten Außenrohrumfanges mit dem Außenrohr (1) zusammengepreßt ist.

6. Wärmetauscherrohr nach Anspruch 2, dadurch gekennzeichnet, daß zwischen die Spitzen der kammartigen Rippen (5) der beiden Halbschalen (3,4) ein plattenförmiges Flachprofil (9) aus Aluminium eingelegt ist und die Rippenlänge so bemessen ist, daß beim Zusammenfügen der Halbschalen zu dem Profileinsatz (2) die Kammspitzen wärmeleitend an das Flachprofil angedrückt sind.

7. Wärmetauscherrohr nach Anspruch 2, dadurch gekennzeichnet, daß der aus Halbschalen (3,4) mit kammartigen Rippen (5) bestehende Profileinsatz (2) einen den Innendurchmesser des Außenrohres (1) wesentlich unterschreitenden Außendurchmesser aufweist und daß in dem Ringraum zwischen dem Profileinsatz (2) und dem Außenrohr (1) ein Zwischenprofil (10) aus Aluminium angeordnet ist, welches aus einer an dem Außenrohr (1) anliegenden Rohrwand und mehreren von der Rohrwand ausgehend radial bis an den Profileinsatz (2) heranreichenden Rippen (11) besteht und ebenfalls in einer durch die Außenrohrlängsachse verlaufenden Teilungsebene in zwei einseitig offene Zwischenprofilhälften unterteilt ist, die an den Längsrändern ihrer Rohrwand dichtungsartig ausgebildet sind und aneinander liegen, wobei das Zwischenprofil (10) durch eine radiale bleibende Zusammendrückungsverformung des Außenrohres (1) mit diesem sowie mit dem inneren Profileinsatz (2) wärmeleitend zusammengepreßt ist.

## Claims

1. Heat exchanger tube for heating boilers, particularly for gas fired vapour condensation boilers, comprising a cylindrical, smooth walled, steel outer tube (1), through which the exhaust gases from the heating boiler firing equipment flows and which is surrounded externally by the heating boiler water, and an aluminium profiled insert (2) which is slid into the outer tube and which, for the purpose of increasing the internal surface of the outer tube, has ribs (5) extending in its longitudinal direction and is in heat-conductive contact with the outer tube, characterised in that the profiled insert (2) comprises a tubular body which is divided into two half shells (3, 4) on a joint plane extending through the longitudinal axis of the outer tube, that the two half shells are provided on their contacting longitudinal edges (6) with groove-shaped recesses (7) and rib-like projections (8) and thus engage in one another in the manner of a seal perpendicular to the joint plane and that the two half shells (3, 4) are constructed on their inner surface with ribs (5), which extend in the longitudinal direction of the outer tube and project into the free cross-section of the tubular body, in such a manner that each half shell defines with its ribs a profile which is open on one side.

2. Heat exchanger tube as claimed in Claim 1, characterised in that the two half shells (3, 4) are constructed internally with ribs (5) which are arranged in the manner of combs and extend perpendicular to the joint plane and extend in opposed pairs to the joint plane.

3. Heat exchanger tube as claimed in Claim 1 or 2, characterised in that the two half shells (6) are each constructed on one longitudinal edge with a sealing groove (7) and on the other longitudinal edge (6) with a sealing rib (8) matching the shape of the groove.

4. Heat exchanger tube as claimed in one of Claims 1 to 3, characterised in that the ribs (5) are provided with a ridged surface profile extending in the longitudinal direction of the outer tube or of the half shells.

5. Heat exchanger tube as claimed in Claim 1, characterised in that the profiled insert (2) comprising the two half shells (3, 4) joined together has an external diameter corresponding substantially to the internal diameter of the outer tube (1) and directly abuts the outer tube over its entire peripheral surface and that the profiled insert (2) is pressed together with the outer tube (1) by means of a permanent, radial compression deformation of the entire periphery of the outer tube.

6. Heat exchanger tube as claimed in Claim 2, characterised in that inserted between the tips of the comb-like ribs (5) of the two half shells (3, 4) there is a plate-shaped flat profile (9) of aluminium and the length of the ribs is such that when the half shells are joined together to form the profiled insert (2) the comb tips are pressed against the flat profile in a heat conductive manner.

7. Heat exchanger tube as claimed in Claim 2, characterised in that the profiled insert (2) comprising half shells (3, 4) with comb-like ribs (5) has an external diameter which is substantially less than the internal diameter of the outer tube (1) and that arranged in the annular space between the profiled insert (2) and the outer tube (1) there is an intermediate profile (10) of aluminium which comprises a tube wall engaging the outer tube (1) and a plurality of ribs (11) extending radially from the tube wall to the profiled insert (2) and is also divided in a joint plane extending through the longitudinal axis of the outer tube into two intermediate profile halves, which are open on one side and are constructed in the manner of a seal on the longitudinal edges of their tube wall and engage one another, the intermediate profile (10) being pressed together in a thermally conductive manner with the outer tube and with the inner profile insert (2) by means of a permanent, radial compression deformation of the outer tube (1).

## Revendications

1. Tube d'échangeur de chaleur pour chaudière, en particulier pour chaudière à gaz, constitué d'un tube extérieur cylindrique à paroi unie (1) en acier qui est parcouru par les fumées du foyer de la chaudière et entouré extérieurement par l'eau de la chaudière, et d'un élément profilé (2) en aluminium glissé dans le tube extérieur, qui présente, pour l'augmentation de la surface intérieure du tube extérieur, des nervures (5) s'étendant dans la direction longitudinale de celui-ci et est en contact de conduction de chaleur avec le tube extérieur, caractérisé par le fait que l'élément profilé (2) est constitué d'un corps tubulaire qui est divisé en deux demi-coquilles (3, 4) dans un plan de division passant par l'axe longitudinal du tube extérieur, que les deux demi-coquilles sont pourvues sur leurs bords longitudinaux en contact (6) de creux en forme de rainure (7) et de saillies du genre nervure (8) et ainsi s'emboîtent à la manière d'un joint perpendiculairement au plan de division, et que les deux demi-coquilles (3, 4) sont pourvues, sur leur côté intérieur, de nervures (5) s'étendant dans la direction longitudinale du tube extérieur et entrant dans la section intérieure du corps tubulaire, de façon telle que chaque demi-coquille forme avec ses nervures un profilé ouvert d'un côté.

2. Tube d'échangeur de chaleur selon la revendication 1, caractérisé par le fait que les deux demi-coquilles (3, 4) sont pourvues, du côté intérieur, de nervures disposées à la manière de dents de peigne (5) qui sont perpendiculaires au plan de division et s'étendent face à face par paires jusqu'au plan de division.

3. Tube d'échangeur de chaleur selon l'une des revendications 1 et 2, caractérisé par le fait que les deux demi-coquilles (6) sont pourvues chacune, sur un bord longitudinal, d'une rainure d'étanchéité (7) et, sur l'autre bord longitudinal (6), d'une nervure d'étanchéité (8) adaptée à la forme de la rainure.

4. Tube d'échangeur de chaleur selon l'une des revendications 1 à 3, caractérisé par le fait que les nervures (5) sont pourvues d'un profilage de surface du genre stries s'étendant dans la direction longitudinale du tube extérieur ou des demi-coquilles.

5. Tube d'échangeur de chaleur selon la revendication 1, caractérisé par le fait que l'élément profilé (2) formé des deux demi-coquilles (3, 4) a un diamètre extérieur correspondant sensiblement au diamètre intérieur du tube extérieur (1) et est appuyé directement sur toute sa surface périphérique sur le tube extérieur, et que l'élément profilé (2) est comprimé avec le tube extérieur (1) par une déformation par compression permanente radiale de tout le pourtour du tube extérieur.

6. Tube d'échangeur de chaleur selon la revendication 2, caractérisé par le fait que, entre les extrémités des nervures du genre dents de peigne (5) des deux demi-coquilles (3, 4), est placé un profilé plat en forme de plaque (9) en aluminium et la longueur des nervures est telle que, lors de l'assemblage des demi-coquilles en l'élément profilé (2), les extrémités des dents de peigne soient serrées contre le profilé plat d'une manière assurant la conduction de la chaleur.

7. Tube d'échangeur de chaleur selon la revendication 2, caractérisé par le fait que l'élément profilé (2) constitué de demi-coquilles (3, 4) à nervures du genre dents de peigne (5) a un diamètre extérieur nettement inférieur au diamètre intérieur du tube extérieur (1) et que, dans l'espace annulaire entre l'élément profilé (2) et le tube extérieur (1), est placé un profilé intermédiaire (10) en aluminium qui est constitué d'une paroi tubulaire appuyée contre le tube extérieur (1) et de plusieurs nervures (11) allant radialement de la paroi tubulaire à l'élément profilé (2) et est également divisé dans un plan de division passant par l'axe longitudinal du tube extérieur en deux demi-profilés intermédiaires ouverts d'un côté qui sont faits à la manière de joints et s'appuient l'un contre l'autre sur les bords longitudinaux de leur paroi tubulaire, le profilé intermédiaire (10) étant comprimé avec le tube extérieur (1) ainsi qu'avec l'élément profilé intérieur (2) par une déformation par compression permanente radiale du tube extérieur de façon que la conduction de la chaleur soit assurée.
